# EUROPÄISCHE PATENTSCHRIFT

(11) **EP 3 044 147 B1**
(45) Veröffentlichungstag und Bekanntmachung des Hinweises auf die Patenterteilung: **25.11.2020**
(21) Anmeldenummer: 14771755.7
(22) Anmeldetag: 12.09.2014
(51) Int. Cl.: B65H 35/00, B65D 83/08

(54) **FOLIENDISPENSER UND SCHNEIDMESSER**
FILM DISPENSER AND CUTTING BLADE
DISTRIBUTEUR DE FEUILLES ET LAME DE COUPE

(30) Priorität: 13.09.2013 CH 15772013
(43) Veröffentlichungstag der Anmeldung: 20.07.2016
(73) Patentinhaber: star foil-systems ag, 8280 Kreuzlingen (CH)
(72) Erfinder: WALDER, Max, CH-8592 Uttwil (CH); BUCK, Simon, CH-8590 Romanshorn (CH); SCHIESS, Eric, CH-8593 Kesswil (CH)
(74) Vertreter: Gachnang, Hans Rudolf
(86) Internationale Anmeldenummer: PCT/CH2014/000130
(87) Internationale Veröffentlichungsnummer: WO 2015/035526

(56) Entgegenhaltungen:
- EP-A1- 2 586 728
- WO-A1-2004/108572
- WO-A1-2006/096187
- WO-A1-2012/013196
- US-A- 4 787 284
- US-A1- 2005 034 585

## Beschreibung

Gegenstand der Erfindung ist ein Foliendispenser gemäss dem Oberbegriff des Patentanspruchs 1.

Adhäsionsfolien werden im Gastrobereich und in privaten Haushalten verbreitet als Frischhaltefolien für Lebensmittel verwendet. Solche glatten Kunststofffolien sind in der Regel aus Polyvinylchlorid (PVC) oder aus Polyethylen (PE) gefertigt und haften aufgrund von Van-der-Waals-Kräften auf glatten Oberflächen ohne Klebstoff. Dies ist erwünscht, wenn solche Folien zum Abdecken von Gefässöffnungen oder zum Einpacken von Lebensmitteln verwendet werden. Die Hafteigenschaften können aber auch stören, wenn Folienbereiche in unerwünschter Weise aneinander haften bleiben. Aufgerollte Adhäsionsfolien werden meist in Gebinden aus Karton oder Wellpappe gelagert. Oft dienen solche Gebinde zugleich auch als Dispenser, aus denen Folienabschnitte herausgezogen und mittels einer Trennvorrichtung abgetrennt werden können. Häufig ist als Trennvorrichtung eine Kante des Gebindes als fein gezackte Abreisskante ausgebildet. Beim Abtrennen herausgezogener Folienabschnitte an solchen Abreisskanten bleiben Teile dieser Folienabschnitte häufig in unerwünschter Weise aneinander haften.

Alternativ können Trennvorrichtungen auch ein Führungsprofil und eine entlang dieses Führungsprofils verschiebbar gelagerte Schneidvorrichtung mit einem Schneidmesser umfassen.

Aus der Patentanmeldung CH 699230 A2 ist ein Foliendispenser bekannt, der ein Gebinde bzw. Gehäuse mit einer solchen Trennvorrichtung umfasst. Das Gehäuse ist vorzugsweise als Einweggebinde aus Karton oder Wellkarton gefertigt. Die Trennvorrichtung umfasst ein separates Kunststoffprofil, welches an der oberen Vorderkante des Gehäuses befestigt wird. Die Schneidvorrichtung ist an diesem Kunststoffprofil verschiebbar gelagert. Gehäuse und Trennvorrichtung solcher Foliendispenser sind im Vergleich zu herkömmlichen Gebinden aus dünnem Karton stabil. Die Kosten und der Materialbedarf für die Herstellung solcher Foliendispenser sind vergleichsweise hoch. Dies gilt umso mehr, als es sich um Einweggebinde handelt. Solche Gebinde werden entsorgt nachdem der Folienvorrat erschöpft ist. Die ökologische Bilanz eines solchen Einweggebindes hat noch Verbesserungspotential.

WO 2006/096187 A1 offenbart einen Foliendispenser, der eine Faltschachtel und ein in Längsrichtung entlang eines Führungsspalts dieser Faltschachtel verschiebbares Schneidmesser umfasst. Das Schneidmesser umfasst einen Kopf, der über eine Säule, in die eine Klinge eingebettet ist, mit einem Fuss verbindbar oder verbunden ist. Die Länge und die Breite des Fusses sind wesentlich grösser als die Breite des Führungsspaltes. Zum Anbringen des Schneidmessers am Führungsspalt ist am Ende des Führungsspaltes eine grössere Einführöffnung ausgebildet. Alternativ kann der Fuss als separates Element ausgebildet sein, das von der Innenseite der Faltschachtel her an der Säule befestigt wird, nachdem diese von aussen her in den Führungsspalt eingeführt worden ist. Der in dieser Druckschrift offenbarte Foliendispenser bildet den nächstliegenden Stand der Technik.

US 4 787 284 A offenbart einen Foliendispenser mit einer Faltschachtel und einem entlang eines Führungsspalts dieser Faltschachtel verschiebbaren Schneidmesser. Das Schneidmesser umfasst ein im Querschnitt H-förmiges Führungselement mit zwei parallelen Führungsplatten. Zwischen der oberen Führungsplatte und einem darüber angeordneten Griffteil ist eine Klinge mit einer Schneidkante angeordnet.

WO 2004/108 572 A1 offenbart einen Foliendispenser, umfassend eine Faltschachtel, an der eine Führungsschiene befestigt ist, und ein Gleitelement mit einer Klinge, das entlang der Führungsschiene verschiebbar gelagert ist.

WO 2012/013 196 A1 offenbart einen stapelbaren Foliendispenser mit einer entlang eines Führungsspaltes an einer Faltschachtel verschiebbar gelagerten Schneidvorrichtung. Die Schneidvorrichtung umfasst einen Gleitschuh und einen schwenkbar an diesem Gleitschuh gelagerten Griff mit einer Klinge.

EP 2 586 728 A1 offenbart eine Verpackung für Folien mit einem Behälter, an dessen Aussenseite eine hervorragende Lasche angeordnet ist, die ein Haftmittel zum wieder lösbaren Fixieren eines aus der Verpackung herausgezogenen Folienendabschnitts umfasst.

Eine Aufgabe der vorliegenden Erfindung ist es, einen einfach und kostengünstig herstellbaren Foliendispenser mit einer einfach zu bedienenden Trennvorrichtung zu schaffen.

Eine weitere Aufgabe der Erfindung liegt darin, den Foliendispenser als stapelbares Gebinde auszubilden, das zum Lagern und Transportieren einer Folienrolle genutzt werden kann.

Diese Aufgaben werden gelöst durch einen Foliendispenser gemäss den Merkmalen des Patentanspruchs 1.

Anhand einiger Figuren die Erfindung im Folgenden näher beschrieben. Dabei zeigen
- Figur 1: einen geöffneten Foliendispenser mit eingesetzter Folienrolle,
- Figur 2: eine geöffnete Faltschachtel ohne Haftstreifen,
- Figur 3: eine geöffnete Faltschachtel mit Haftstreifen an der Vorderwand,
- Figur 4: eine schematische Frontansicht eines Foliendispensers mit zugeklapptem Deckel,
- Figur 5: eine Detailansicht des Foliendispensers im Bereich einer Greifzone,
- Figur 6: eine Detailansicht des Foliendispensers im Bereich einer Lagerstelle für die Folienrolle,
- Figur 7: ein Stanzriss der Faltschachtel aus Figur 2 oder 3,
- Figur 8: ein Schneidmesser in perspektivischer Ansicht,
- Figur 9: Das Schneidmesser aus Figur 8 in Aufsicht,
- Figur 10: einen Längsschnitt des Schneidmessers aus Figur 8,
- Figur 11: eine Seitenansicht des Schneidmessers aus Figur 8 quer zur Schneidrichtung,
- Figur 12: eine Seitenansicht in Schneidrichtung des Schneidmessers aus Figur 8,
- Figur 13: Figur 13 ein weiteres Schneidmesser in perspektivischer Ansicht,
- Figur 14: eine Seitenansicht des Schneidmessers aus Figur 13 quer zur Schneidrichtung,
- Figur 15: eine Seitenansicht des Schneidmessers aus Figur 13 in Schneidrichtung.

Figur 1 zeigt einen geöffneten Foliendispenser mit einer eingesetzten Folienrolle 1. Der Foliendispenser umfasst ein Gehäuse in Gestalt einer länglichen, im Wesentlichen quaderförmigen Faltschachtel 3. Die Faltschachtel 3 kann beispielsweise aus Karton oder Wellpappe gefertigt sein, vorzugsweise aus Karton mit einer Wandstärke zwischen etwa 0.5mm und 1mm. Ein Stanzriss dieser Faltschachtel 3 ist in Figur 7 dargestellt. Die Stanzkanten sind als fette Linien dargestellt, Faltkanten als dünnere Linien. Unterbrochene fette Linien sind Perforationslinien 15 zum Trennen von aneinander angrenzenden Bereichen der Faltschachtel 3. Die äussere Länge L1 des Schachtelrumpfs 11 liegt beispielsweise im Bereich von 20cm bis 52cm. Die Breite und die Höhe der Schachtel sind vorzugsweise zumindest annähernd gleich gross und liegen beispielsweise im Bereich von 35mm bis 70mm. Die Breite L2 des auf einen hülsenartigen Kern 5 aufgerollten Adhäsionsfolienbandes, kurz Folie 7 genannt, ist kleiner als die Länge des Kerns 5, sodass der Kern 5 die aufgerollte Folie 7 beidseitig axial vorzugsweise um je etwa 10mm bis etwa 40mm überragt. Die Länge des Kerns 5 ist nur geringfügig - beispielsweise 5mm bis 15mm - kleiner als die äussere Länge L1 des Gehäuserumpfs. Innen an den stirnseitigen Wänden der Faltschachtel 3 sind Lagerstellen 9 zum drehbaren Lagern der Folienrolle 1 angeordnet. Alternativ könnten die Lagerstellen 9 gegenüber den stirnseitigen Wänden auch in Längsrichtung der Faltschachtel 3 nach innen versetzt angeordnet werden, sodass herkömmliche Folienrollen ohne überlange Kerne 5 in die Faltschachtel 3 eingesetzt werden können. Der Schachtelrumpf 11 umfasst einen länglichen rechteckigen Boden 11a, eine ebensolche Rückwand 11b und Vorderwand 11c sowie beidseitig je eine Stirnwand 11d, 11e. Die Stirnwände 11d, 11e umfassen am Boden 11a, an der Vorderwand 11c und an der Rückwand 11b seitlich angelenkte bzw. hervorragende Seitenlappen 12, die sich nach dem Falten zu einem Schachtelrumpf 11 gegenseitig überlappen. An der Oberkante der Rückwand 11b ist ein Klappdeckel 13 schwenkbar angelenkt. Der Klappdeckel 13 umfasst eine rechteckige Decke 13a, einen an deren Vorderkante angrenzenden Frontlappen 13b, der die Vorderwand 11c des Schachtelrumpfs 11 im geschlossenen Zustand zumindest teilweise überdeckt, und zwei stirnseitige Flügel 13c, 13d, die bei zugeklapptem Deckel 13 zumindest den oberen Bereich der jeweils angrenzenden Stirnwände 11d, 11e überdecken. Der Frontlappen 13b umfasst mindestens eine Perforationslinie 15a, die den Frontlappen 13b in einen oberen Abschnitt 14 und einen unteren Abschnitt 16 teilt. Vor der Erstnutzung ist der untere Abschnitt 16 vorzugsweise mittels Punktklebung an mehreren Stellen lokal an der Vorderwand 11c des Schachtelrumpfs 11 angeklebt. Alternativ oder zusätzlich kann auch eine unten am unteren Abschnitt 16 vorstehende Lasche 18 zum Verbinden des Deckels 13 mit dem Schachtelrumpf 11 genutzt werden. Zum erstmaligen Öffnen des Gehäuses wird der untere Abschnitt 16 des Frontlappens 13b entlang der Perforationslinie 15a vom oberen Abschnitt 14 abgetrennt. Figur 2 zeigt die leere Faltschachtel 3 mit teilweise aufgeklapptem Deckel 13, wobei der untere Abschnitt 16 des Frontlappens 13b bereits abgetrennt worden ist. An der Vorderwand 11c der Faltschachtel 3 ist über einen Grossteil der Gehäuselänge ein schmaler Führungsspalt 17 ausgestanzt oder in anderer Weise ausgenommen. Die Länge L3 (Fig. 7) dieses Führungsspalts 17 ist grösser als die Breite L2 der Folie 7 und kleiner als die äussere Länge L1 des Schachtelrumpfs 11. Vorzugsweise umfasst die Vorderwand 11c zwischen jedem der Spaltenden und der jeweils benachbarten Stirnwand 11d, 11e je einen spaltfreien Abschnitt, dessen Breite in der Grössenordnung von 10-40mm liegt. Die Breite L4 (Fig. 7) des Führungsspalts 17 liegt in der Grössenordnung von etwa 1mm bis etwa 4mm und beträgt vorzugsweise 2mm bis 3mm. Der Führungsspalt 17 ist vorzugsweise etwa in mittlerer Höhe der Vorderwand 11c parallel zu deren Längskanten angeordnet. Alternativ kann der Führungsspalt 17 auch etwas höher oder tiefer liegen, vorzugsweise innerhalb des mittleren Drittels der Wandhöhe. Bei weiteren alternativen Ausführungsformen könnte der Führungsspalt 17 auch am Klappdeckel 13 oder an der Rückwand 11b ausgebildet sein (nicht dargestellt).

An die Oberkante der Vorderwand 11c schliesst eine vordere Innenwand 19 an. Sie ist mittels eines Falzes 21a, vorzugsweise mittels zwei in einem geringen gegenseitigen Abstand von beispielsweise 2mm bis 5mm zueinander ausgebildeten Falzen 21a, 21b an der Vorderwand 11c umklappbar angelenkt. Die vordere Innenwand 19 ist ins Innere des Schachtelrumpfs 11 umgefaltet. Sie dient der Stabilisierung der Vorderwand 11c. Wenn eine Folienrolle 1 in der Faltschachtel 3 drehbar gelagert ist, liegt die vordere Innenwand 19 federnd an der Folienrolle 1 an. Etwa in der Mitte der Vorderwand 11c ragt an deren Oberkante bzw. beim vorderen Falz 21a eine Stützzunge 23 nach vorne. Diese kann wie beim vorliegenden Ausführungsbeispiel entlang einer halbkreisförmigen Perforationslinie 15b vom angrenzenden Bereich der Vorderwand 11c getrennt und nach vorne geschwenkt werden. Die beiden Enden der Perforationslinie 15b grenzen an den vorderen Falz 21a an. Nach dem Herausziehen und Abtrennen eines Folienabschnitts liegt das vordere Ende des Folienvorrats auf dieser Stützzunge 23 auf und kann so leichter ergriffen werden. Die Stützzunge 23 verhindert, dass das Folienende im mittleren Bereich mit der Vorderwand 11c in Kontakt kommt und an dieser haften bleibt. Die Perforationslinie 15b weist einen ausreichenden Abstand zum Führungsspalt 17 auf, der beispielsweise zwischen 5mm und 20mm liegen kann.

Wie in Figur 3 dargestellt, umfasst die Vorderwand 11c auf der Aussenseite eine dunkel dargestellte Haftzone 27, an der ein von der Folienrolle 1 herausgezogener Folienabschnitt wieder lösbar haftet, wenn er abgetrennt werden soll. Die Haftzone 27 erstreckt sich vorzugsweise oberhalb und unterhalb des Führungsspalts 17 über dessen gesamte Länge L3. Im Bereich der Stützzunge 23 ist die Aussenseite der Vorderwand 11c ohne Haftzone 27 bzw. mit einer haftfreien Zone 28 ausgebildet, sodass die Folie 7 dort leichter ergriffen werden kann. Bei der in Figur 3 dargestellten Ausführungsform ist zwischen der Stützzunge 23 und dem Führungsspalt 17 ein rechteckiger Bereich als haftfreie Zone 28 ausgebildet, deren Länge etwa doppelt so lang ist wie die Breite der Stützzunge 23. Die haftfreie Zone 28 grenzt unmittelbar an den Führungsspalt 17 an. Unterhalb des Führungsspalts 17 ist die Haftzone 27 nicht unterbrochen.

Alternativ könnte die Haftzone 27 auch mehrere nicht zusammenhängende Bereiche umfassen, welche mit Ausnahme der haftfreien Zone 28 verteilt an der Vorderwand 11c ausgebildet sind. Die Haftzone 27 ist als Beschichtung mit einer glatten Oberfläche an der Aussenseite der Vorderwand 11c ausgebildet. Diese Beschichtung ist vorzugsweise eine selbstklebende Kunststofffolie, beispielsweise eine Kunststofffolie aus Polyvinylchlorid (PVC), Polyester (PET), Polypropylen (PP) oder Polyethylen (PE). Alternativ kann auch eine andere dünne Schicht mit einer glatten Oberfläche als Haftschicht im Bereich der Haftzone 27 auf die Vorderwand 11c aufgebracht werden, beispielsweise eine Lack- oder Farbschicht. Die guten Hafteigenschaften für Adhäsionsfolien 7 können durch Van-der-Waals-Kräfte und/oder elektrostatische Kräfte begründet sein. Alternativ könnte auch eine Schicht eines wiederlösbaren Klebstoffs als Haftschicht aufgebracht oder ein doppelseitiges Klebeband aufgeklebt werden, dessen eine Seite permanent haftend und dessen andere Seite reversibel haftend ausgebildet ist. Die Breite streifenförmiger Haftzonen 27 liegt vorzugsweise im Bereich von 2.5mm bis 7.5mm und beträgt beispielsweise 3mm oder 4mm.

Figur 4 zeigt einen Foliendispenser mit einer Faltschachtel 3, bei welcher der untere Abschnitt 16 des Frontlappens 13b bereits abgetrennt worden ist. Oberhalb und unterhalb des Führungsspalts 17 sind zwei Streifen einer Selbstklebefolie als Haftzone 27 auf die Vorderwand 11c aufgeklebt, wobei oberhalb des Führungsspalts 17 eine rechteckige haftfreie Zone 28 ausgespart ist. Vorzugsweise wird ein einziger breiter Streifen der Selbstklebefolie auf die Vorderwand 11c bzw. auf das Flächengebilde, aus dem der Stanzriss für die Faltschachtel 3 ausgestanzt wird, aufgeklebt, bevor die Stanzung insbesondere des Führungsspaltes 17 erfolgt. Dieser Streifen kann den Führungsspalt 17 beidseitig überragen und umfasst wiederum eine Aussparung für eine haftfreie Zone 28. Dadurch kann die Stabilität der Faltschachtel 3 im Bereich des Führungsspaltes 17 zusätzlich verbessert werden, was insbesondere bei Flächengebilden aus dünnem Karton vorteilhaft ist.

Figur 5 zeigt eine Detailansicht der Faltschachtel 3 im Greifbereich bei der nach vorne ragenden Zunge 23.

Figur 6 zeigt ein Detail der Faltschachtel 3 im Bereich einer der Lagerstellen 9 von oben her gesehen bei geöffnetem Klappdeckel 13. Deutlich erkennbar sind die beiden Falze 21a, 21b an der Oberkante der Vorderwand 11c sowie die nach innen geklappte vordere Innenwand 19. Im Weiteren ist auch eine der beiden an den Oberkanten der Stirnwände 11d, 11e nach aussen ragenden Rückhaltelaschen 29 dargestellt, welche den Deckel 13 in der geschlossenen Lage ohne Einwirkung zusätzlicher äusserer Kräfte durch formschlüssige Anlage mit einem Absatz 31 an der Innenseite des jeweiligen stirnseitigen Flügels 13c, 13d zurückhalten.

Die Figuren 8 bis 12 zeigen unterschiedliche Darstellungen eines Schneidmessers 33, welches entlang des Führungsspalts 17 in Längsrichtung der Faltschachtel 3 geführt verschiebbar ist. Figur 8 zeigt das Schneidmesser 33 in einer perspektivischen Ansicht schräg von oben, Figur 9 in Aufsicht. Figur 10 zeigt einen entlang einer Klinge 35 in Längsrichtung aufgeschnittenen Teil des Schneidmessers 33. Die Klinge 35 ist trapezförmig aus Messerstahl gefertigt, wobei die beiden Schenkel 37 als Schneidkanten ausgebildet sind, die relativ zur längeren Basisseite unter einem Winkel geneigt sind, der im Bereich von 25° bis 45° liegt und vorzugsweise 35° beträgt. Die längere Basisseite der Klinge 35 kann z.B. eine Länge zwischen 8mm und 14mm, vorzugsweise zwischen 10mm und 12mm aufweisen. Die Klingenstärke liegt zwischen 0.08 und 0.5mm und beträgt vorzugsweise etwa 0.3mm. Die Höhe der Klinge 35 liegt vorzugsweise zwischen 2mm und 3mm und beträgt beispielsweise 2.5mm. Das Schneidmesser 33 umfasst eine obere Führungsplatte 39 und eine untere Führungsplatte 41, die in geringem Abstand A parallel zueinander angeordnet sind. Dieser Abstand A ist etwas grösser als die Wandstärke der Vorderwand 11c und liegt vorzugsweise im Bereich von 1mm bis 3mm, insbesondere zwischen 1,5mm und 2,5mm. Die Stärke bzw. Dicke B der unteren Führungsplatte 41 liegt vorzugsweise im Bereich von 0.3mm bis 1.3mm und beträgt beispielsweise 0.5mm. Die beiden Führungsplatten 39, 41 haben näherungsweise eine rechteckige Grundform mit gerundeten Ecken und Seitenkanten. Die untere Führungsplatte 41 ist eben. Die obere Führungsplatte 39 hat eine grössere Plattenstärke C in der Grössenordnung von etwa 1mm bis etwa 2mm. Zu den in Verschieberichtung gelegenen Seitenkanten hin ist die obere Führungsplatte 39 nach oben gewölbt. Ihre Länge D in dieser Verschieberichtung kann beispielsweise zwischen 15mm und 25mm, vorzugsweise zwischen 15mm und 20mm liegen. Die Länge E der unteren Führungsplatte 41 in dieser Verschieberichtung ist vorzugsweise um etwa 2mm bis 5mm geringer als die Länge D. Die Länge F der oberen Führungsplatte 39 quer zur Verschieberichtung ist zumindest näherungsweise gleich gross wie die Länge D in Verschieberichtung. Die Länge G der unteren Führungsplatte 41 quer zur Verschieberichtung ist hingegen geringfügig, beispielsweise um 5% bis 10% grösser als die entsprechende Länge F der oberen Führungsplatte 39. An der oberen Führungsplatte 39 ragt zentral ein Greifknopf 43 nach oben. Dieser kann z.B. die Gestalt einer oben abgeplatteten Kugel haben. Die Gesamthöhe H des Schneidmessers 33 ist vorzugsweise kleiner als 10mm, beispielsweise 7mm. Die maximale Höhe K der oberen Führungsplatte 39 in Bezug auf die Unterseite der unteren Führungsplatte 41 ist bei den nach oben gewölbten Enden vorzugsweise kleiner als die Gesamthöhe H des Schneidmessers 33. Die Klinge 35 ist so in einen schmalen, zentral zwischen den beiden Führungsplatten 39, 41 angeordneten Steg 45 eingebettet, dass die längere Basisseite bei der oberen Führungsplatte 39 und die kürzere Seite bei der unteren Führungsplatte 41 liegen, und dass nur die Schenkelbereiche mit den beiden Schneidkanten 37 hervorragen. Die Klinge 35 ist orthogonal zu den Ebenen der Führungsplatten 39, 41 ausgerichtet und umfasst vorzugsweise eine Bohrung (nicht dargestellt), die eine formschlüssige sichere Verbindung mit dem Steg 45 ermöglicht. Vorzugsweise wird das Schneidmesser 33 im Spritzgiessverfahren hergestellt, wobei die Klinge 35 in den Steg 45 teilweise eingespritzt wird. Der Steg 45 hat eine Breite M von beispielsweise 2mm bis 3mm. Diese Breite M ist so auf die Breite des Führungsspalts 17 abgestimmt, dass das Schneidmesser 33 mit geringem Spiel entlang dieses Führungsspalts 17 verschiebbar ist. Der Steg 45 kann eine nach oben hin linear oder progressiv zunehmende Länge aufweisen. Das Schneidmesser 33 kann in den Führungsspalt 17 des Schachtelrumpfs 11 eingesetzt werden, indem die an den Führungsspalt 17 angrenzenden Bereiche der Vorderwand 11c nach vorne gewölbt und in den Zwischenraum zwischen den Führungsplatten 39, 41 eingeführt werden. Bei geschlossenem Deckel 13 kann der obere Abschnitt des Frontlappens 13b je nach Ausführungsform das Schneidmesser 33 ganz, teilweise oder nicht überdecken. Die Perforationslinie 15b kann wie bei der dargestellten Ausführungsform geradlinig verlaufen. Alternativ kann die Perforationslinie 15b auch so angeordnet sein, dass die Unterkante des oberen Abschnitts 14 des Frontlappens 13b im mittleren Bereich höher liegt als an den stirnseitigen Endbereichen, wie dies in Figur 4 durch die gepunktete Linie 40 angedeutet ist. Das Schneidmesser 33 kann so zumindest näherungsweise entlang der vollen Länge des Führungsspaltes 17 besser mit den Fingern einer Hand gefasst und verschoben werden. Vor der ersten Nutzung, also vor dem Abreissen des unteren Abschnitts 16 des Frontlappens 13b, überdeckt dieser Frontlappen 13b den Führungsspalt 17 und das Schneidmesser 33 vollständig.

Die Figuren 13 bis 15 zeigen eine weitere Ausgestaltung eines Schneidmessers 33 der Reihe nach in perspektivischer Ansicht, in einer Seitenansicht quer und in einer Seitenansicht in Schneidrichtung. Der Greifknopf 43 erstreckt sich in Schneidrichtung über die gesamte Länge des Schneidmessers 33. Die Oberseite des Greifknopfs 43 ist in Schneidrichtung leicht konkav gewölbt. Es umfasst quer zur Schneidrichtung eine Riffelung und lässt sich leicht mit nur einem Finger entlang des Führungsspalts 17 verschieben. An der unteren Führungsplatte 41 ragen Anschlagelemente 47 nach oben. Diese liegen, wenn das Schneidmesser 33 in den Führungsspalt 17 eingesetzt ist, an der inneren Oberfläche der Faltschachtel 3 an. Dadurch wird der Bewegungsspielraum des Schneidmessers 33 eingeschränkt und die Unterseite der oberen Führungsplatte 39 drückt die zu schneidende Folie 7 leicht federnd an die seitlich des Führungsspalts 17 angeordneten Haftzonen 27. Vorzugsweise sind die Anschlagelemente 47 als kufenartig nach oben gebogene Seitenkanten der unteren Führungsplatte 41 ausgebildet. Die Höhe L der Anschlagelemente 47 richtet sich nach der Materialstärke der Faltschachtel 3 im Bereich des Führungsspalts 17 und nach dem Abstand A der beiden Führungsplatten 39, 41, wobei dieser Abstand A vorzugsweise gleich gross oder grösser ist als die Höhe L der Anschlagelemente 47. Vorzugsweise ist der Abstand A auch kleiner oder gleich der Summe aus der Materialstärke der Faltschachtel 3 und der Höhe L der Anschlagelemente 47. So können beispielsweise bei einer Materialstärke der Faltschachtel 3 von 0.4mm der Abstand A 2.2mm und die Höhe L 1.9mm betragen. In Schneidrichtung gesehen sind die Anschlagelemente 47 vorzugsweise gegenüber den Rändern der oberen Führungsplatte 39 geringfügig nach aussen versetzt angeordnet, sodass ein materialfreier Spalt entsteht, dessen Breite M so bemessen ist, dass das Schneidmesser 33 problemlos in den Führungsspalt 17 der Faltschachtel 3 eingeführt werden kann.

Besonders vorteilhaft ist es, die beiden Führungsplatten 39, 41, den dazwischen angeordneten Steg 45 sowie den Greifknopf 43 als einstückiges Spritzgussteil aus Kunststoff auszubilden, wobei jeweils zwei komplementäre Hälften jedes Bereichs über ein Filmscharnier 49 an der Unterseite der unteren Führungsplatte 41 miteinander verbunden sind. Dies ermöglicht eine effiziente Herstellung solcher Schneidmesser, wobei die Klinge 35 in eine entsprechende Aufnahme des Stegs 45 eingelegt und anschliessend die beiden Hälften zusammengeklappt und fest miteinander verbunden werden. Diese Verbindung kann beispielsweise mittels Rastelementen, durch Kleben oder durch Ultraschallschweissen erfolgen, wie dies aus dem Stand der Technik hinlänglich bekannt ist.

## Patentansprüche

1. Foliendispenser, umfassend eine längliche Faltschachtel (3) mit einem Schachtelrumpf (11) bestehend aus einem Boden (11a), einer Vorderwand (11c), einer Rückwand (11b) und zwei Stirnwänden (11d, 11e) und mit einer Deckseite, wobei diese Faltschachtel (3) zum Lagern einer Folienrolle (1) mit einer auf einen länglichen Kern (5) aufgerollten Adhäsionsfolie (7) ausgebildet ist, und wobei Folienabschnitte von der Folienrolle (1) durch einen Entnahmespalt aus der Faltschachtel (3) herausziehbar und mittels einer Trennvorrichtung abtrennbar sind, wobei die Trennvorrichtung ein entlang einer Längsführung verschiebbar gelagertes Schneidmesser (33) umfasst, wobei die Längsführung ein an der Vorderwand (11c) oder der Rückwand (11b) oder der Deckseite der Faltschachtel (3) ausgenommener Führungspalt (17) ist und wobei zwei parallele Führungsplatten (39, 41) des Schneidmessers (33) durch einen zentral angeordneten Steg (45) miteinander verbunden sind und eine Klinge (35) mit zwei als Schneidkanten ausgebildeten Schenkeln (37) so in diesen Steg (45) eingebettet ist, dass die Schneidkanten beidseits des Stegs (45) hervorragen, und wobei die Breite (M) des Stegs (45) und der Abstand (A) der Führungsplatten (39, 41) so auf die Breite des Führungsspalts (17) und auf die Materialstärke der Faltschachtel (3) angrenzend an den Führungsspalt (17) angepasst sind, dass das Schneidmesser (33) entlang des Führungsspalts (17) geführt verschiebbar ist, **dadurch gekennzeichnet, dass** an der unteren Führungsplatte (41) Anschlagelemente (47) nach oben ragen, die den Bewegungsspielraum des Schneidmessers (33) durch Anlage an der inneren Oberfläche der Faltschachtel (3) begrenzen.

2. Foliendispenser nach Anspruch 1, **dadurch gekennzeichnet, dass** die Länge L3 des Führungsspaltes (17) kürzer ist als die äussere Länge L1 des Schachtelrumpfs (11), derart, dass angrenzend an die Enden des Führungsspaltes (17) je ein spaltfreier Abschnitt mit einer Breite zwischen 10mm und 40mm verbleibt.

3. Foliendispenser nach einem der Ansprüche 1 oder 2, **dadurch gekennzeichnet, dass** entlang des Führungsspaltes (17) beidseitig eine Haftzone (27) ausgebildet ist, wobei auf einer Seite des Führungsspaltes (17) ein Abschnitt als haftfreie Zone (28) ausgenommen ist.

4. Foliendispenser nach Anspruch 3, **dadurch gekennzeichnet, dass** die Haftzone (27) eine glatte Oberfläche aufweist und eine selbstklebende Kunststofffolie oder eine Beschichtung aus Lack oder Farbe umfasst, oder dass die Haftzone (27) einen wieder lösbaren Klebstoff umfasst.

5. Foliendispenser nach einem der Ansprüche 1 bis 4, **dadurch gekennzeichnet, dass** seitlich des Führungsspaltes (17) eine nach aussen ragende Zunge (23) angeordnet ist.

6. Foliendispenser nach einem der Ansprüche 1 bis 5, wobei der Führungsspalt (17) an der Vorderwand (11c) ausgenommen ist, **dadurch gekennzeichnet, dass** eine vordere Innenwand (19) mittels eines oder zwei Falzen (21a, 21b) oben an der Vorderwand (11c) angelenkt und ins Innere des Schachtelrumpfs (11) umgeklappt ist.

7. Foliendispenser nach einem der Ansprüche 1 bis 6, **dadurch gekennzeichnet, dass** die Deckseite ein Klappdeckel (13) ist, der einen Frontlappen (13b) mit einem oberen Abschnitt (14) und einem durch eine Perforationslinie (15b) abtrennbar mit dem oberen Abschnitt (14) verbundenen unteren Abschnitt (16) umfasst, wobei die Perforationslinie (15b) bei geschlossenem Klappdeckel (13) zumindest entlang eines mittleren Abschnitts oberhalb des Führungsspalts (17) angeordnet ist.

8. Foliendispenser nach einem der Ansprüche 1 bis 7, **dadurch gekennzeichnet, dass** an der oberen Führungsplatte (39) ein Greifknopf (43) nach oben ragt, und dass die Gesamthöhe (H) des Schneidmessers (33) kleiner ist als 10 mm.

9. Foliendispenser nach einem der Ansprüche 1 bis 8, **dadurch gekennzeichnet, dass** die Anschlagelemente (47) in Schneidrichtung gesehen gegenüber den Rändern der oberen Führungsplatte (39) geringfügig nach aussen versetzt angeordnet sind, sodass ein materialfreier Spalt zum Einführen des Schneidmessers (33) in den Führungsspalt (17) der Faltschachtel (3) frei bleibt.

10. Foliendispenser nach einem der Ansprüche 1 bis 9, **dadurch gekennzeichnet, dass** die Führungsplatten (39, 41) und der Steg (45) als einstückiges Spritzgussteil aus Kunststoff ausgebildet sind, wobei zwei komplementäre Teilbereiche durch ein Filmscharnier (49) miteinander verbunden sind.

## Claims

1. A film dispenser, comprising an elongated folding box (3) having a box body (11) consisting of a bottom (11a), a front wall (11c), a back wall (11b) and two end walls (11d, 11e) and having a top side, wherein said folding box (3) is configured to store a roll of film (1) having an adhesive film (7) rolled up onto an elongated core (5), and wherein film portions of the roll of film (1) can be extracted from the folding box (3) through a removal gap and can be detached by means of a separating device, wherein the separating device comprises a cutting blade (33) displaceably supported along a longitudinal guide, wherein the longitudinal guide is a recessed guide gap (17) on the front wall (11c) or the back wand (11b) or the top side of the folding box (3), and wherein two parallel guide plates (39, 41) of the cutting blade (33) are connected to one another by a centrally arranged crosspiece (45) and a blade (35) having two legs (37) configured as cutting edges is embedded into said crosspiece (45) such that the cutting edges protrude on both sides of the crosspiece (45), and wherein the width (M) of the crosspiece (45) and the distance (A) of the guide plates (39, 41) are adjusted to the width of the guide gap (17) and to the material thickness of the folding box (3) adjacent to the guide gap (17) such that the cutting blade (33) can be displaceably guided along the guide gap (17), **characterized in that** stop elements (47) project upwardly on the lower guide plate (41), which stop elements delimit the movement clearance of the cutting blade (33) by resting on the inner surface of the folding box (3).

2. The film dispenser according to Claim 1, **characterized in that** the length L3 of the guide gap (17) is shorter than the outer length L1 of the box body (11) such that a gap-free portion having a width between 10 mm and 40 mm remains in each case adjacent to the ends of the guide gap (17) .

3. The film dispenser according to any one of Claims 1 or 2, **characterized in that** an adhesive zone (27) is configured on both sides along the guide gap (17), wherein a portion is recessed as an adhesion-free zone (28) on one side of the guide gap (17).

4. The film dispenser according to Claim 3, **characterized in that** the adhesive zone (27) has a smooth surface and comprises a self-adhesive plastic film or a coating made of varnish or paint, or the adhesive zone (27) comprises an adhesive which can be released again.

5. The film dispenser according to any one of Claims 1 to 4, **characterized in that** an outwardly projecting tongue (23) is arranged laterally of the guide gap (17).

6. The film dispenser according to any one of Claims 1 to 5, wherein the guide gap (17) is recessed on the front wall (11c), **characterized in that** a front inner wall (19) is hinged by means of one or two folds (21a, 21b) at the top of the front wall (11c) and is folded down into the interior of the box body (11).

7. The film dispenser according to any one of Claims 1 to 6, **characterized in that** the top side is a hinged lid (13) which comprises a front flap (13b) having an upper portion (14) and a lower portion (16) which is connected in a detachable manner to the upper portion (14) by a perforation line (15b), wherein, when the hinged lid (13) is closed, the perforation line (15b) is arranged at least along a central portion above the guide gap (17).

8. The film dispenser according to any one of Claims 1 to 7, **characterized in that** a gripping button (43) projects upwardly on the upper guide plate (39), and the total height (H) of the cutting blade (33) is smaller than 10 mm.

9. The film dispenser according to any one of Claims 1 to 8, **characterized in that** the stop elements (47), viewed in the cutting direction, are arranged slightly offset outwardly with respect to the edges of the upper guide plate (39) such that a material-free gap for introducing the cutting blade (33) into the guide gap (17) of the folding box (3) remains free.

10. The film dispenser according to any one of Claims 1 to 9, **characterized in that** the guide plates (39, 41) and the crosspiece (45) are configured as an integral injection-molded part made of plastic, wherein two complementary partial regions are connected to one another by a film hinge (49).

## Revendications

1. Distributeur de feuilles, comprenant une boîte pliante oblongue (3) avec un corps de boîte (11) composé d'un fond (11a), d'une paroi avant (11c), d'une paroi arrière (11b) et de deux parois latérales (11d, 11e) et avec une face de protection, dans lequel cette boîte pliante (3) est configurée pour stocker un rouleau de feuilles (1) avec une feuille adhésive (7) enroulée sur un noyau oblong (5), et dans lequel des parties de feuilles du rouleau de feuilles (1) peuvent être extraites de la boîte pliante (3) à travers une fente de prélèvement et détachées à l'aide d'un moyen de séparation, dans lequel le moyen de séparation comprend une lame de coupe (33) disposée mobile le long d'un guidage longitudinal, dans lequel le guidage longitudinal est une fente de guidage (17) ménagée sur la paroi avant (11c) ou la paroi arrière (11b) ou la face de protection de la boîte pliante (3) et dans lequel deux plaques de guidage parallèles (39, 41) de la lame de coupe (33) sont reliées l'une à l'autre par une traverse (45) disposée centralement et une lame (35) avec deux branches (37) configurées sous la forme de bords de coupe est intégrée dans cette traverse (45) de telle sorte que les bords de coupe dépassent des deux côtés de la traverse (45), et dans lequel la largeur (M) de la traverse (45) et la distance (A) des plaques de guidage (39, 41) sont adaptées à la largeur de la fente de guidage (17) et à l'épaisseur du matériau de la boîte pliante (3) de manière adjacente à la fente de guidage (17) de telle sorte que la lame de coupe (33) peut être guidée de manière mobile le long de la fente de guidage (17), **caractérisé en ce que** des éléments de butée (47) dépassent vers le haut au niveau de la plaque de guidage inférieure (41) et délimitent la plage de déplacement de la lame de coupe (33) par leur installation sur la surface intérieure de la boîte pliante (3).

2. Distributeur de feuilles selon la revendication 1, **caractérisé en ce que** la longueur L3 de la fente de guidage (17) est plus courte que la longueur extérieure L1 du corps de boîte (11), de telle sorte qu'une partie sans la fente, sur une largeur comprise entre 10 mm et 40 mm, reste respectivement adjacente au niveau des extrémités de la fente de guidage (17).

3. Distributeur de feuilles selon une des revendications 1 ou 2, **caractérisé en ce qu'**une zone d'adhérence (27) est configurée des deux côtés le long de la fente de guidage (17), une partie étant ménagée sous la forme d'une zone non adhérente (28) sur un côté de la fente de guidage (17) .

4. Distributeur de feuilles selon la revendication 3, **caractérisé en ce que** la zone d'adhérence (27) présente une surface lisse et comprend une feuille en matière plastique autocollante ou une couche de vernis ou de peinture, ou **en ce que** la zone d'adhérence (27) comprend un adhésif décollable.

5. Distributeur de feuilles selon une des revendications 1 à 4, **caractérisé en ce qu'**une languette (23) dépassant vers l'extérieur est disposée latéralement par rapport à la fente de guidage (17).

6. Distributeur de feuilles selon une des revendications 1 à 5, dans lequel la fente de guidage (17) est ménagée dans la paroi avant (11c), **caractérisé en ce qu'**une paroi intérieure avant (19) est amenée vers le haut sur la paroi avant (11c) à l'aide d'un ou deux plis (21a, 21b) et est rabattue vers l'intérieur du corps de boîte (11).

7. Distributeur de feuilles selon une des revendications 1 à 6, **caractérisé en ce que** la face de protection est un couvercle à charnière (13) qui comprend une patte frontale (13b) avec une partie supérieure (14) et une partie inférieure (16) reliée à la partie supérieure (14) de manière séparable par une ligne de perforation (15b), dans lequel, lorsque le couvercle à charnière (13) est fermé, la ligne de perforation (15b) est disposée au moins le long d'une partie centrale au-dessus de la fente de guidage (17).

8. Distributeur de feuilles selon une des revendications 1 à 7, **caractérisé en ce que**, au niveau de la plaque de guidage supérieure (39), un bouton (43) dépasse vers le haut et **en ce que** la hauteur totale (H) de la lame de coupe (33) est inférieure à 10 mm.

9. Distributeur de feuilles selon une des revendications 1 à 8, **caractérisé en ce que** les éléments de butée (47) sont disposés légèrement décalés vers l'extérieur par rapport aux bords de la plaque de guidage supérieure (39), quand on regarde dans la direction de coupe, de telle sorte qu'une fente sans matériau reste libre pour insérer la lame de coupe (33) dans la fente de guidage (17) de la boîte pliante (3).

10. Distributeur de feuilles selon une des revendications 1 à 9, **caractérisé en ce que** les plaques de guidage (39, 41) et la traverse (45) sont configurées sous la forme d'une pièce moulée par injection d'un seul tenant en matière plastique, dans lequel deux zones partielles complémentaires sont reliées l'une à l'autre par une charnière intégrale (49).
